# EUROPÄISCHE PATENTSCHRIFT

(11) **EP 0 285 027 B1**
(45) Veröffentlichungstag und Bekanntmachung des Hinweises auf die Patenterteilung: **15.07.1992**
(21) Anmeldenummer: 88104839.1
(22) Anmeldetag: 25.03.1988
(51) Int. Cl.: F01N 3/28

(54) **Anordnung zur Halterung eines Katalysators in einem Gehäuse im Abgassystem eines mit flüssigem Brennstoff betriebenen Motors**
Arrangement for mounting a catalyst in a casing in the exhaust system of a liquid fuel engine
Agencement pour le montage d'un catalyseur dans son boîtier dans l'échappement d'un moteur à combustible liquide

(30) Priorität: 28.03.1987 DE 3710299
(43) Veröffentlichungstag der Anmeldung: 05.10.1988
(73) Patentinhaber: Firma J. Eberspächer, 73730 Esslingen (DE)
(72) Erfinder: Wirth, Georg, D-7312 Kirchheim/Teck (DE); Wörner, Siegfried, D-7300 Esslingen (DE)
(74) Vertreter: Klunker . Schmitt-Nilson . Hirsch

(56) Entgegenhaltungen:
- WO-A-81/00738
- DE-A- 3 519 965
- US-A- 4 500 099
- PATENT ABSTRACTS OF JAPAN, Band 4, Nr. 179 (M-46)[661], 11. Dezember 1980; & JP-A-55 128 613
- PATENT ABSTRACTS OF JAPAN, Band 5, Nr. 39 (M-59)[711], 14. März 1981; & JP-A-55 164 714
- PATENT ABSTRACTS OF JAPAN, Band 12, Nr. 195 (M-705) (3042), 7. Juni 1988; & JP-A-63 1708

## Beschreibung

Die Erfindung bezieht sich auf eine Halterungsanordnung eines Katalysatorkörpers in einem Gehäuse für das Abgassystem eines Flüssigbrennstoff-Verbrennungsmotors, aufweisend:
(a) ein den Katalysatorkörper in seiner Einbaulage in dem Gehäuse haltendes, durch Einprägungen gewelltes Halteelement aus verstrickten Metallfäden, das mindestens einlagig um den Katalysatorkörper gelegt ist; und
(b) mindestens einen um den Katalysatorkörper herumführenden Dichtstreifen, der in einem ungewellten Abschnitt des Halteelements aufgenommen ist, um den Katalysatorkörper gegenüber umströmendem Abgas abzudichten.

Bei einer bekannten Halterungsanordnung dieser Art (US-A-4 500 099) ist das Halteelement durchgehend ein Metallgestrick, also auch in demjenigen Abschnitt, wo der Dichtstreifen angeordnet ist. Eine analoge Halterungsanordnung ist auch aus dem Dokument DE-A-35 19 965 bekannt.

Der Erfindung liegt die Aufgabe zugrunde, eine Halterungsanordnung der eingangs genannten Art verfügbar zu machen, welche in Herstellung und Montage einfach ist, da es sich um einen Massenartikel handelt, und bei welcher die Dichtheit gegen umströmendes Abgas mit einfachen Mitteln in einer gegen Zerstörung des Dichtstreifens gesicherten Weise erfolgt.

Der Dichtstreifen liegt nicht auf einer rauhen Gestrickfläche auf, und damit ist ein Reiben des Dichtstreifens an dem Gestrick, was zu einer allmählichen Zerstörung des Dichtstreifens und dem Verlust der Dichtwirkung führen könnte, vermieden.

Bei der Erfindung können in demjenigen Abschnitt des Halteelements, in den der Dichtstreifen eingebracht wird, - im Längsschnitt der Anordnung betrachtet - glatte und vorzugsweise parallel zueinander liegende, metallische Fäden liegen, welche die benachbarten Gestrickteile verbinden, wobei diese Fäden solche sind, aus denen das Gestrick gebildet ist. Dieser Abschnitt verläuft in Längrichtung des Halteelements, wobei die Breite des Halteelements in etwa der Länge des Katalysatorkörpers entspricht, um den das Halteelement gewikkelt ist, und zwar einlagig oder mehrlagig. Dadurch liegt der Dichtstreifen quer zur Umströmrichtung des Abgases um den Katalysatorkörper.

Das Halteelement kann in bekannter Weise ein aus metallischen Fäden gestrickter Schlauch sein, der an dem Abschnitt zur Aufnahme des Dichtstreifens nicht als Gestrick ausgebildet ist, sondern gerade Fäden aufweist, und der dann zu einem ebenen, zweilagigen Halteelement zusammengepreßt ist, wobei die gestrickfreien Abschnitte dann mit ihren geraden Fäden aufeinanderliegen und so den Abschnitt für die Aufnahme des Dichtelements bilden. Das Halteelement kann aber auch als entsprechend langes, einlagiges Element ausgebildet sein, z.B. mit einer Länge, die gleich oder größer dem doppelten Umfang des Katalysatorkörpers ist. In diesem Fall wird der Katalysatorkörper so von dem Halteelement umgeben, daß eine zweilagige Umhüllung entsteht.

Um zu einer besonders wirksamen Abdichtung zu gelangen, ist eine Weiterbildung der Erfindung dadurch gekennzeichnet, daß mindestens je ein Dichtstreifen über bzw. unter oder zwischen den nicht verformten metallischen Fäden des Gestricks eingebracht ist. Bei einem ebenen einlagigen Halteelement, das einlagig oder mehrlagig um den Katalysatorkörper gewickelt wird, wird der Dichtstreifen vor dem Umwickeln des Katalysatorkörpers in den für die Aufnahme des Dichtstreifens vorgesehenen Abschnitt eingelegt, wobei er auf die geraden Fäden oder unter diese gelegt werden kann. Bei einem aus einem zusammengepreßten Schlauch gebildeten Halteelement kann der Dichtstreifen bei dem Zusammenpressen des Schlauchs bereits in den hierfür vorgesehenen Abschnitt eingelegt werden, so daß er zwischen den geraden Fäden liegt. Bei Bedarf kann ein weiterer Dichtstreifen vor dem Umwickeln des Katalysatorkörpers in dem Abschnitt mit den geraden Fäden auf den bereits eingebrachten Dichtstreifen aufgelegt werden, so daß nach der Umhüllung des Katalysatorkörpers ein doppelter Dichtstreifen einliegt. Die Dicke des Dichtstreifens kann gleich oder kleiner der Höhe der Wellung des Gestricks an den der Aufnahme des Dichtstreifens benachbarten Abschnitten sein.

Mit der Erfindung wird mit einfachen Mitteln eine zuverlässige Halterung des Katalylsatorkörpers trotz unterschiedlicher Ausdehnung von Katalysatorkörper und Gehäuse sowie eine beständige Dichtung gegen den Katalysatorkörper umströmendes Abgas erreicht, wobei der Dichtstreifen gegen Abrieb und damit Zerstörung in einfacher Weise geschützt ist.

In den Fig. 1, 2 und 3 ist ein Ausführungsbeispiel der erfindungsgemäßen Halterungsanordnung vereinfacht und schematisch dargestellt, und zwar am Beispiel der Halterung eines katalytisch beschichteten Monolithen in der Abgasleitung eines Fahrzeugs.

Es zeigt Fig. 1 schematisch einen Längsschnitt der Halterungsanordnung
Fig. 2 die Abwicklung des Halteelements und
Fig. 3 einen Querschnitt des Halteelements.

Bei dem Ausführungsbeispiel soll ein Körper 1, der ein katalytisch beschichteter Monolith mit einer Vielzahl sehr feiner Längskanäle ist, in einer Rohrleitung 11, im vorliegenden Fall der Abgasleitung eines Fahrzeuges, angeordnet sein und gehalten werden. Es soll ferner die Umströmung des Körpers 1 mit Abgas weitestgehend verhindert werden und die Halterung bei allen Betriebszuständen ausreichend sein. Die Halterung soll trotz der unterschiedlichen Ausdehnungskoeffizienten von Gehäuse (Stahl) und Körper 1 (Keramik) bei den unterschiedlich auftretenden Temperaturen, also bis in einem Bereich von etwa 800 bis 900 ° C, wirksam sein.

Die Abgasleitung 11 weist in Strömungsrichtung einen Einlauftrichter 3a auf, an dem sich das zylindrische Gehäuse anschließt, in welchem der Körper 1 gehalten ist. Das Gehäuse 2 kann an den Einlauftrichter 3a mit größerem Durchmesser angeschlossen sein, so daß sich eine Anlegekante ausbildet. An das Gehäuse 2 schließt sich entsprechend der Auslauftrichter 3b mit der folgenden Rohrleitung an. Das Gehäuse 2 ist mit den beiden Trichtern 3a, 3b entweder verschweißt oder über Flansche verbunden. Das zylindrische Gehäuse 2 hat auf dem Umfang umlaufende Einprägungen 12, die entweder parallel zueinander verlaufen oder spiralförmig eingeprägt sind. Diese Einprägung 12 bewirkt die Verpressung des Halteelementes 4, das den Körper 1 umgibt. Das Halteelement 4 besteht aus einem zu einem ebenen Element zusammengepreßten 2-fädrigen Schlauchgestrick aus Draht von 0,23 mm Durchmesser aus dem Werkstoff Inconel 601 oder Nicrofer 6023 mit einer Gestrickbreite von 95 mm bei 60 Maschen. Das Halteelement 4 hat beiderseits eine pfeilförmige Einprägung 5. Dabei entsteht eine Wellung mit einer Teilung von 10,5 mm bei einer Höhe des Gestrikkes von 6,5 mm (Wellung h), der Pfeilverlauf beträgt beiderseitig 72 zur Kante. An beiden Randbereichen 6a, 6b erfolgt ein Randumschlag an den Längsaußenkanten 7a, 7b von 18 mm, so daß in diesen beiden Bereichen die doppelte Lagenzahl besteht. Ferner ist das Halteelement 4 in einer Längsachse 8 mit einem Abschnitt 9 versehen, in welchem ein Dichtstreifen 10 mit der Dicke d eingelegt ist. Im eingebauten Zustand verläuft diese Längsachse 8 rechtwinklig zur Durchströmrichtung des zu haltenden Katalysators. In dem Abschnitt 9 verlaufen die Fäden 13 des Gestrickes 14 unverformt geradlinig, so daß sie Auflagestege für den oder die Dichtstreifen 10 bzw. 10a, 10b bilden und zur Halterung des Dichtstreifens 10 beitragen, da im Betrieb diese "Stege" 13 sich in die Oberfläche des Dichtstreifens 10 einpressen.

In Fällen besonderer Belastung kann der Dichtstreifen 10 auch mit den geraden Fäden 13 des Gestrickes 14 verwoben werden, so daß jeweils ein Faden 13 oberhalb und der nächstfolgende Faden 13 unterhalb des Dichtstreifens 10 liegt. Damit ist eine besonders gute Lagefixierung des Dichtstreifens 10 in dem Halteelement 4 gegeben. Ein ähnlicher Effekt ergibt sich bei einem schlauchartigen und dann zu einem ebenen Element zusammengepreßten Halteelement 4, wenn der Dichtstreifen 10 vor dem Zusammenpressen in den für den Dichtstreifen 10 vorgesehenen Abschnitt 9 eingelegt wird. In diesem Fall liegt eine Lage der Fäden 13 auf und eine Lage unter dem Dichtstreifen 10.

Der Abschnitt 9 braucht nicht wie in den Figuren dargestellt mittig angeordnet sein, sondern kann auch außermittig in Längsrichtung des Halteelementes 4 verlaufen und zwar parallel zur Längsrichtung oder schräg hierzu.

Das Halteelement 4 ist breiter als die Länge des Körpers 1, so daß es beim Umhüllen des Körpers 1 an diesen beiden Stirnseiten überragt. Nach dem Zusammenbau legen sich diese überragenden Abschnitte über die jeweilige stirnseitige Kante des Körpers 1 und bilden sowohl einen Kantenschutz als auch eine erste Abdichtung gegen Umströmung des Körpers 1 durch das Abgas. Durch die pfeilförmigen Einprägungen 5 ergibt sich eine bessere Halterung des Körpers 1 und sie verhindert insbesondere eine Schrägverschiebung des Körpers 1. Ferner ist durch diese Maßnahme eine Unterbrechung des Strömungsweges für das Abgas und damit ebenfalls eine Dichtwirkung gegeben.

Die Fäden 13 des Gestrickes 14 im Abschnitt 9 können alternativ in der Abwicklungsebene der Fig. 2 verformt sein, wobei sie aber nicht aus dieser Ebene herausgebogen sind und daher dort nicht in die Wellgestrickform verformt sind.

Die Fäden 13 des Gestrickes 14 können in dem Abschnitt 9, anders als in Fig. 1 dargestellt, in einer Fläche unmittelbar anliegend an dem Katalysatorkörper 1 vorgesehen sein. Dann reicht ein Dichtring 10a radial außerhalb des Abschnitts 9 aus. Eine weitere Alternative besteht darin, die Fäden 13 radial außen anliegend an dem Gehäuse 2 vorzusehen, so daß ein radial innerer Dichtring 10b ausreicht.

Der Dichtstreifen 10 kann entweder zusammen mit der Anbringung des Halteelements 4 oder nachträglich nach Anbringung des Halteelements 4 angebracht werden. Die Möglichkeit des nachträglichen Anbringens besteht auch, wenn das Halteelement 4 durch einfaches oder mehrfaches Herumwickeln um den Katalysatorkörper 1 angebracht wird, insbesondere in der Arbeitsabfolge, daß das Halteelement 4 zunächst etwa zweifach um den Katalysatorkörper 1 herumgewickelt wird und daß erst danach ein Dichtstreifen 10 von außen her in den Abschnitt 9 eingelegt wird. Dabei kann so vorgegangen werden, daß die Fäden 13 durch das Einlegen des Dichtstreifens 10 nach innen an den Katalysatorkörper 1 herangedrückt werden. Dieses Nach-innen-Drücken der Fäden 13 kann auch in dem in Fig. 1 dargestellten Fall stattfinden, bei dem die Fäden 13 an sich radial etwa in der Mitte zwischen dem Katalysatorkörper 1 und dem Gehäuse 2 liegen.

Zur Erreichung der doppelten Lagenzahl des Gestrickes 14 an dessen beiden Rändern besteht ferner die Möglichkeit, daß Schlauchgestrick vor dem Flachdrücken an beiden Rändern nach innen einzustülpen und erst dann das Flachdrücken vorzunehmen. Auf diese Weise hat man nicht einen Randumschlag, der radial außen oder radial innen auf dem Halteelement 4 liegt, sondern eine zusammengedrückte Randeinstülpung, bei der das Gestrick 14 am Axialende des Halteelements 4 zunächst um 180" zurückgefaltet ist und in Richtung zur axialen Mitte des Halteelements 4 verläuft, dann wiederum um 180" nach vorn gefaltet ist und zum axialen Rand des Halteelements 4 verläuft, und dann schließlich wiederum um 180" zurückgefaltet ist und so zum anderen Axialende des Halteelements 4 verläuft.

## Patentansprüche

1. Halterungsanordnung eines Katalysatorkörpers (1) in einem Gehäuse (2) für das Abgassystem eines Flüssigbrennstoff-Verbrennungsmotors, aufweisend:
(a) ein den Katalysatorkörper (1) in seiner Einbaulage in dem Gehäuse (2) haltendes, durch Einprägungen gewelltes Halteelement (4) aus verstrickten Metallfäden, das mindestens einlagig um den Katalysatorkörper (1) gelegt ist; und
(b) mindestens einen um den Katalysatorkörper (1) herumführenden Dichtstreifen (10), der in einem ungewellten Abschnitt (9) des Halteelements (4) aufgenommen ist, um den Katalysatorkörper (1) gegenüber umströmendem Abgas abzudichten,
dadurch gekennzeichnet,
daß der Halteelement-Abschnitt (9), in dem der Dichtstreifen (10) angeordnet ist, aus dort unverstrickten Metallfäden (13) besteht.

2. Halterungsanordnung nach Anspruch 1,
dadurch gekennzeichnet,
daß die Metallfäden (13) in dem Abschnitt (9) geradlinig und parallel zueinander in Längsrichtung des Katalysatorkörpers (1) verlaufen.

3. Halterungsanordnung nach Anspruch 1 oder 2,
dadurch gekennzeichnet,
daß der Dichtstreifen (10) außenseitig der unverstrickten Metallfäden (13) eingelegt ist oder innenseitig der unverstrickten Metallfäden (13) eingelegt ist oder mit den unverstrickten Metallfäden (13) verwoben ist.

4. Halterungsanordnung nach einem der Ansprüche 1 bis 3,
dadurch gekennzeichnet,
daß sich die unverstrickten Metallfäden (13) nur an der Innenseite oder nur an der Außenseite des Dichtstreifens (10) befinden.

5. Halterungsanordnung nach Anspruch 1 oder 2,
dadurch gekennzeichnet,
daß ein erster Dichtstreifen (10a) außenseitig der unverstrickten Metallfäden (13) eingelegt ist und ein zweiter Dichtstreifen (10b) innenseitig der unverstrickten Metallfäden (13) eingelegt ist.

6. Halterungsanordnung nach einem der Ansprüche 1 bis 5,
dadurch gekennzeichnet,
daß der Dichstreifen (10) nach dem Herumlegen des Halteelements (4) um den Katalysatorkörper (1) nachträglich von außen eingelegt ist.

7. Halterungsanordnung nach einem der Ansprüche 1 bis 6,
dadurch gekennzeichnet,
daß der Dichtstreifen (10) zugleich mit dem Herumlegen des Halteelements (4) um den Katalysatorkörper (1) angebracht ist.

8. Halterungsanordnung nach einem der Ansprüche 1 bis 7,
dadurch gekennzeichnet,
daß die Dicke (d) des Dichtstreifens (10) gleich der Wellungshöhe (h) des Halteelements (4) oder kleiner ist.

9. Halterungsanordnung nach einem der Ansprüche 1 bis 8,
dadurch gekennzeichnet,
daß die Wellungseinprägungen (5) des Halteelements (4) unter einem Winkel zur Längsrichtung des Katalysatorkörpers (1) verlaufen.

10. Halterungsanordnung nach einem der Ansprüche 1 bis 9,
dadurch gekennzeichnet,
daß in den beiden Randbereichen (6a, 6b) des Halteelements (4) ein Randumschlag des Gestricks (14) vorgesehen ist.

11. Halterungsanordnung nach einem der Ansprühe 1 bis 10,
dadurch gekennzeichnet,
daß das Halteelement (4) aus einem ursprünglich schlauchförmigen und dann zu einer flächigen Gestalt zusammengedrückten Gestrick (14) besteht.

12. Halterungsanordnung nach Anspruch 11,
dadurch gekennzeichnet,
daß in den beiden Randbereichen (6a, 6b) des Halteelements (4) das ursprünglich schlauchförmige Gestrick (14) nach innen eingestülpt worden ist, so daß sich dort nach dem Zusammendrücken vierlagige Bereiche ergeben.

## Claims

1. A supporting arrangement of a catalyst body (1) in a casing (2) for the exhaust system of a liquid fuel combustion engine, comprising:
(a) a supporting member (4) of knitted metal threads, holding the catalyst body (1) in its position of installation in the casing (2) and being corrugated by indentations, with said supporting member (4) being placed around the catalyst body (1) in at least one layer; and
(b) at least one sealing strip (10) extending around the catalyst body (1) and received in a non-corrugated section (9) of the supporting member (4) for sealing the catalyst body (1) with respect to exhaust gas flowing therearound,
characterized in that the supporting member section (9) in which the sealing strip (10) is disposed consists of metal threads (13) which are unknitted in said section (9).

2. A supporting arrangement according to claim 1,
characterized in that the metal threads (13) in said section (9) extend rectilinear and parallel to each other in the longitudinal direction of the catalyst body (1).

3. A supporting arrangement according to claim 1 or 2,
characterized in that the sealing strip (10) is applied on the outside of the unknitted metal threads (13) or on the inside of the unknitted metal threads (13) or is woven into the unknitted metal threads (13).

4. A supporting arrangement according to any one of claims 1 to 3,
characterized in that the unknitted metal threads (13) are located only on the inside or only on the outside of the sealing strip (10).

5. A supporting arrangement according to claim 1 or 2,
characterized in that a first sealing strip (10a) is applied on the outside of the unknitted metal threads (13) and a second sealing strip (10b) is appliedd on the inside of the unknitted metal threads (13).

6. A supporting arrangement according to any one of claims 1 to 5,
characterized in that the sealing strip (10) is applied from the outside subsequently, after the supporting member (4) has been placed around the catalyst body (1).

7. A supporting arrangement according to any one of claims 1 to 6,
characterized in that the sealing strip (10) is applied simultaneously with the placement of the supporting member (4) around the catalyst body (1).

8. A supporting arrangement according to any one of claims 1 to 7,
characterized in that the thickness (d) of the sealing strip (10) is equal to or smaller than the corrugation height (h) of the supporting member (4).

9. A supporting arrangement according to any one of claims 1 to 8,
characterized in that the corrugation indentations (5) of the supporting member (4) extend at an angle with respect to the longitudinal direction of the catalyst body (1).

10. A supporting arrangement according to any one of claims 1 to 9,
characterized in that the two edge portions (6a, 6b) of the supporting member (4) are formed with an inverted edge of the knit (14).

11. A supporting arrangement according to any one of claims 1 to 10,
characterized in that the supporting member (4) consists of an originally tubular knit (14) which is then compressed to form a sheet-like shape.

12. A supporting arrangement according to claim 11,
characterized in that the originally tubular knit (14) has been turned inwardly in the two edge portions (6a, 6b), so that four-layered portions are formed there after compression.

## Revendications

1. Dispositif de fixation d'un corps de catalyseur (1) dans un boîtier (2), pour le système d'échappement d'un moteur à carburant liquide, comprenant :
(a) un élément de fixation (4), constitué de fils métalliques tricotés les uns avec les autres et sillonné par des empreintes, qui maintient le corps de catalyseur (1) dans sa position d'installation dans le boîtier (2) et est enroulé en au moins une couche autour du corps de catalyseur (1); et
(b) au moins une bande d'étanchéité (10), qui est passée autour du corps de catalyseur (1) et reçue dans une partie non sillonnée (9) de l'élément de fixation (4), afin de rendre le corps de catalyseur (1) étanche aux gaz d'échappement qui s'écoulent autour de lui,
caractérisé en ce que la partie (9) de l'élément de fixation, dans laquelle est disposée la bande d'étanchéité (10), est constituée de fils métalliques (13) qui, dans cette région, ne sont pas tricotés les uns avec les autres.

2. Dispositif de fixation selon la revendication 1, caractérisé en ce que les fils métalliques (13) de la partie (9) s'étendent en ligne droite et parallèlement entre eux dans la direction longitudinale du corps de catalyseur (1).

3. Dispositif de fixation selon la revendication 1 ou 2, caractérisé en ce que la bande d'étanchéité (10) est introduite du côté extérieur des fils métalliques non tricotés (13) ou du côté intérieur des fils métalliques non tricotés (13), ou est entrelacée avec les fils métalliques non tricotés (13).

4. Dispositif de fixation selon l'une des revendications 1 à 3, caractérisé en ce que les fils métalliques non tricotés (13) ne sont présents que sur le côté intérieur ou que sur le côté extérieur de la bande d'étanchéité (10).

5. Dispositif de fixation selon la revendication 1 ou 2, caractérisé en ce qu'une première bande d'étanchéité (10a) est introduite du côté extérieur des fils métalliques non tricotés (13) et une seconde bande d'étanchéité (10b) est introduite du côté intérieur des fils métalliques non tricotés (13).

6. Dispositif de fixation selon l'une des revendications 1 à 5, caractérisé en ce que la bande d'étanchéité (10) est introduite ultérieurement de l'extérieur, à la suite de la pose de l'élément de fixation (4) autour du corps de catalyseur (1).

7. Dispositif de fixation selon l'une des revendications 1 à 6, caractérisé en ce que la bande d'étanchéité (10) est mise en place en même temps que la pose de l'élément de fixation (4) autour du corps de catalyseur (1).

8. Dispositif de fixation selon l'une des revendications 1 à 7, caractérisé en ce que l'épaisseur (d) de la bande d'étanchéité (10) est inférieure ou égale à la hauteur de sillon (h) de l'élément de fixation (4).

9. Dispositif de fixation selon l'une des revendications 1 à 8, caractérisé en ce que les empreintes de sillons (5) de l'élément de fixation (4) s'étendent en angle avec la direction longitudinale du corps de catalyseur (1).

10. Dispositif de fixation selon l'une des revendications 1 à 9, caractérisé en ce qu'un rabattement marginal du tricotage (14) est prévu dans les deux régions de bords (6a,6b) de l'élément de fixation (4).

11. Dispositif de fixation selon l'une des revendications 1 à 10, caractérisé en ce que l'élément de fixation (4) est constitué d'un tricotage initialement tubulaire (14), qui est ensuite comprimé sous une forme plate.

12. Dispositif de fixation selon la revendication 11, caractérisé en ce que le tricotage initialement tubulaire (14) a été retourné vers l'intérieur dans les deux régions de bords (6a,6b) de l'élément de fixation (4), de sorte qu'on y obtient, à la suite de la compression, des régions à quatre couches.
